# DEMANDE DE BREVET EUROPEEN

(11) **EP 0 568 472 A1**
(43) Date de publication de la demande: **03.11.1993**
(21) Numéro de dépôt: 93420170.8
(22) Date de dépôt: 26.04.1993
(51) Int. Cl.: B65D 50/06

(54) **Emballage inviolable**

(30) Priorité: 30.04.1992 FR 9205704
(71) Demandeur: ETS JEAN LINOSSIER (S.A.), F-42170 Saint Just Saint Rambert (FR)
(72) Inventeur: Linossier, Max, 42170 Saint Just Saint Rambert (FR)
(74) Mandataire: Dupuis, François

(57) **Abrégé**

Cet emballage comprend un corps (2) présentant à sa partie supérieure une collerette (2.1) permettant l'adaptation et positionnement d'un couvercle (3), ledit couvercle présentant des moyens de verrouillage en position et d'inviolabilité par rapport au corps. Selon l'invention, le corps 2 et le couvercle (3) sont chacun aménagés avec des moyens complémentaires (2.2, 4, 3.3) coopérant entre eux, permettant d'une part le verrouillage en position du couvercle sur le corps et d'autre part, le dégagement dudit couvercle par rapport audit corps.

## Description

L'invention se rattache au secteur technique des emballages et récipients destinés à recevoir tous types de produits, et comprenant des couvercles agencés avec des moyens conférant une inviolabilité temporaire.

On connait de nombreux emballages ou récipients présentant un couvercle susceptible d'être vissé. Dans de très nombreuses applications pour assurer I'inviolabilité, il est souvent prévu l'utilisation de languettes détachables établies sous forme de bandes à la périphérie inférieure dudit bouchon. De telles réalisations sont satisfaisantes dans la mesure où elles protègent exclusivement le contenu du récipient ou emballage dans les phases de stockage ou d'emmagasinage. Lorsque la bande avec une ou des languettes associées a été enlevée et détachée du couvercle, l'emballage ne présente plus ce caractère d'inviolabilité et toute personne et en particulier les enfants peuvent y avoir accès sans autres difficultés.

En fonction de la nature des produits contenus dans ces emballages, cela peut présenter des inconvénients ou des risques.

On connait également sur le marché des emballages ou récipients dont les couvercles sont aménagés pour venir se clipser sur la partie correspondante de l'emballage, exigeant ainsi l'exercice d'une certaine force de pression pour assurer le montage ou démontage du couvercle sur l'emballage. Ce type d'emballage ou récipient présente néanmoins l'inconvénient de n'avoir aucun caractère d'inviolabilité, une fois l'emballage ouvert et en particulier vis-à-vis des enfants.

Le but recherché selon l'invention était donc de remédier à ces inconvénients et de proposer une nouvelle conception d'emballage simple, facile à réaliser, et offrant simultanément une inviolabilité dans les phases préalables de stockage et emmagasinage, puis de sécurité après le premier emploi.

Un autre but recherché selon l'invention était de concevoir un emballage avec un dispositif de verrouillage et d'inviolabilité particulièrement apte pour le stockage de produits de natures diverses, et plus particulièrement de produits pouvant présenter des conditions d'utilisation et de manipulation particulières en garantissant la protection des enfants.

Ces buts et d'autres encore ressortiront bien de la suite de la description.

Selon une première caractéristique, l'emballage comprenant un corps présentant à sa partie supérieure une collerette s'adaptant sur le couvercle, ledit couvercle présentant des moyens de verrouillage en position et d'inviolabilité par rapport au corps, se caractérise en ce que le corps et le couvercle sont chacun aménagés avec des moyens complémentaires coopérant entre eux, permettant d'une part le verrouillage en position du couvercle sur le corps et d'autre part, l'enlèvement dudit couvercle par rapport audit corps.

Pour fixer l'objet de l'invention illustré d'une manière non limitative aux figures des dessins où :
- la figure 1 est une vue en perspective éclatée avant montage illustrant l'emballage selon l'invention avec son dispositif de verrouillage et d'inviolabilité ;
- la figure 2 est une vue de dessus de l'emballage montrant en phase de verrouillage, le positionnement des différents moyens du dispositif selon l'invention ;
- la figure 3 est une vue semblable à la figure 2, en situation d'ouverture du couvercle ;
- la figure 4 est une vue de profil en coupe longitudinale selon la ligne AA de la figure 1.
- la figure 5 est une vue partielle en variante, montrant la fixation du couvercle sur le corps de l'emballage.

Afin de rendre plus concret l'objet de l'invention, on le décrit maintenant d'une manière non limitative illustré aux figures des dessins.

L'emballage est référencé dans son ensemble par (1) et comprend un corps (2) avantageusement cylindrique, conique ou autre, permettant la réception et le stockage de produits de natures très diverses. Ce corps (1) présente à sa partie supérieure, dans une mise en oeuvre non limitative, une collerette (2.1) permettant le vissage d'un couvercle (3) formant bouchon aménagé de manière connue pour se visser et obturer ledit corps. En variante, le corps (1) peut présenter des saillies ponctuelles ou établies sous la forme d'un anneau périphérique permettant l'engagement et le verrouillage en position du couvercle, par clipsage.

Selon l'invention, le couvercle (3) et le corps (2) sont aménagés avec des moyens complémentaires coopérant entre eux, permettant d'une part, le verrouillage en position du couvercle sur le corps et d'autre part, le dégagement dudit couvercle par rapport audit corps.

Dans la mise en oeuvre d'un couvercle vissé sur le corps, tel qu'illustré figure 1, le corps (2) de l'emballage présente sur sa partie supérieure en-deça de sa collerette (2.1), des saillies (2.2) régulièrement réparties sur la périphérie dudit corps. On a illustré par exemple et de manière non limitative deux saillies diamétralement opposées formées sur ledit corps.

Le couvercle (3) est aménagé sur sa bordure périphérique (3.1) avec une rainure (3.2) circulaire permettant le positionnement d'un anneau (4) monté libre en rotation dans ladite rainure. Cet anneau peut être coupé transversalement pour permettre son montage élastique dans ladite rainure. Cet anneau (4) présente lui-même et avantageusement sur son pourtour extérieur (4.1) au moins une et généralement deux encoches (4.2) formant évidements, pour permettre le basculement et pivotement de griffes (3.3) formées à la base du couvercle, lesdites griffes venant en appui sur le corps de l'emballage. Les griffes (3.3) sont conformées de préférence monobloc avec le couvercle en étant reliées à ce dernier par une patte de liaison (3.5) ou similaire.

Ainsi, en se référant aux figures 2 et 3 des dessins, on comprend que le positionnement de l'orientation de l'anneau (4) sur le couvercle (3), en mettant en regard les encoches ou évidements avec les griffes précitées, permet le basculement ou relevage de celles-ci par élasticité par rapport au corps de l'emballage. En situation normale où l'anneau est positionné de manière quelconque ou aléatoire par rapport aux griffes, le flanc de l'anneau (4.2) ne permet pas le basculement des griffes. L'élasticité donnée aux griffes (3.3) est établie pour permettre leur relevage suffisant pour échapper aux saillies (2.2) formées sur le corps de l'emballage. En cas de relâchement des griffes, celles-ci viennent sensiblement contre la paroi du corps, et lors de la rotation du couvercle, lesdites griffes viennent en butée contre les saillies formées sur ledit corps, limitant ainsi la rotation du couvercle.

On comprend ainsi qu'une action de vissage du couvercle sur le corps n'est possible qu'après relevage des griffes par action de pression exercée par les doigts de l'utilisateur sur les parties extrêmes supérieures (3.4) desdites griffes. A titre complémentaire, l'anneau peut recevoir à l'endroit de ses encoches, des languettes (4.3) liées audit anneau par des points de fixation (4.4), ces languettes étant détachables pour libérer lesdites encoches. Au moment de la fabrication, l'anneau et les languettes sont reliés pour confirmer l'inviolabilité de l'emballage.

Ainsi, l'emballage perfectionné selon l'invention offre une garantie d'inviolabilité après remplissage de l'emballage, stockage et emmagasinage de celui-ci. L'utilisateur, après achat de l'emballage et des produits contenus, doit alors détacher et enlever les languettes de verrouillage si elles existent pour permettre ensuite, par action sur les griffes, la libération du corps de l'emballage et ainsi le dévissage du couvercle.

Les saillies (2.2) peuvent être réalisées de toute manière appropriée, soit en étant rapportées sur le corps de l'emballage, soit être conformées directement avec celui-ci lors de son moulage. Le nombre de griffes (3.3) disposées sur le pourtour du couvercle, est fonction de la configuration de l'emballage.

L'emballage et son dispositif de verrouillage selon l'invention est facile à réaliser, de faible coût de revient, et peut être éventuellement utilisé sans modification du corps de l'emballage avec un simple rajout par collage ou autres des saillies précitées.

Dans une autre mise en oeuvre illustrée figure 5, le corps (2) présente, directement formé ou rapporté, un premier anneau ou bordure périphérique, illustré aux dessins en traits pointillés et référencé par (2.3), permettant l'engagement du couvercle, lequel présente dans sa partie inférieure, une bordure périphérique susceptible de venir s'engager par clipsage derrière ledit anneau formé sur le corps. En outre, un deuxième anneau ou bordure périphérique (2.4) sous jacent au précédent ou établi sous forme de saillies régulièrement répartis sur le corps, permet le positionnement des griffes (3.4) tel que décrit précédemment. Ainsi l'action sur les griffes (3.4) permet leur dégagement par rapport au deuxième anneau ou bordure périphérique (2.4), en autorisant l'enlèvement du couvercle par rapport audit corps à l'encontre de l'effort de clipsage précité.

## Revendications

**1/** Emballage du type comprenant un corps (2) présentant à sa partie supérieure une collerette (2.1) permettant l'adaptation et positionnement d'un couvercle (3), ledit couvercle présentant des moyens de verrouillage en position et d'inviolabilité par rapport au corps, caractérisé en ce que le corps (2) et le couvercle (3) sont chacun aménagés avec des moyens complémentaires (2.2, 4, 3.3) coopérant entre eux, permettant d'une part le verrouillage en position du couvercle sur le corps et d'autre part, le dégagement dudit couvercle par rapport audit corps.

**2/** Emballage selon la revendication 1, caractérisé en ce que le corps (2) présente sur sa partie supérieure en-deça de sa collerette (2.1), une ou des saillies (2.2) régulièrement réparties sur sa périphérie, ladite collerette présentant une partie filetée coopérant avec un taraudage formé à l'intérieur du couvercle.

**3)** Emballage selon la revendication 1, caractérisé en ce que le corps (2) présente deux anneaux ou bordures périphériques successives, continus ou formés sur tout ou partie de la périphérie du corps, (2.3) (2.4), permettant, d'une part, le clipsage du couvercle sur le corps par le premier anneau et, d'autre part, le verrouillage en position dudit couvercle sur le corps par le second anneau.

**4/** Emballage selon l'une quelconque des revendications 2 et 3, caractérisé en ce que le couvercle (3) est aménagé sur sa bordure périphérique (3.1) avec une rainure (3.2) circulaire, permettant le positionnement d'un anneau (4) monté libre en rotation, ledit anneau présentant sur son pourtour extérieur au moins une encoche (4.1) formant évidement, pour autoriser le basculement et pivotement d'au moins une griffe (3.3) formée à la base du couvercle, lesdites griffes venant en appui sur le corps de l'emballage.

**5/** Emballage selon la revendication 4, caractérisé en ce que la ou les griffes (3.3) sont conformées monobloc avec le couvercle en étant reliées à ce dernier par des zones de liaison (3.4).

**6/** Emballage selon l'une quelconque des revendications 4 et 5, caractérisé en ce que les griffes (3.3) sont montées avec une capacité élastique de relevage par action de pression exercée sur leurs parties extrêmes supérieures (3.4) selon une angulation suffisante pour échapper et déborder des saillies (2.2) formées sur le corps de l'emballage, et permettre ainsi le dévissage du couvercle par rapport au corps.

**7/** Emballage selon l'une quelconque des revendications 4 à 6, caractérisé en ce que l'anneau (4) est agencé à l'endroit de sa ou ses encoches avec une ou des languettes (4.3) liées audit anneau par des points de fixation (4.4), lesdites languettes étant détachables pour libérer lesdites encoches.
